# FASCICULE DE BREVET EUROPEEN

(11) **EP 1 021 805 B1**
(45) Date de publication et mention de la délivrance du brevet: **07.11.2001**
(21) Numéro de dépôt: 98943997.1
(22) Date de dépôt: 16.09.1998
(51) Int. Cl.: G10L 11/04, G10L 21/02

(54) **PROCEDE ET DISPOSITION DE CONDITIONNEMENT D'UN SIGNAL DE PAROLE NUMERIQUE**
VERFAHREN UND VORRICHTUNG ZUR VERBESSERUNG EINES DIGITALEN SPRACHSIGNALS
METHOD AND APPARATUS FOR CONDITIONING A DIGITAL SPEECH SIGNAL

(30) Priorité: 18.09.1997 FR 9711641
(43) Date de publication de la demande: 26.07.2000
(73) Titulaire: Matra Nortel Communications, 29100 Quimper (FR)
(72) Inventeur: LOCKWOOD, Philip, F-95490 Vaureal (FR); LUBIARZ, Stéphane, F-95520 Osny (FR)
(74) Mandataire: Loisel, Bertrand
(86) Numéro de dépôt international: FR9801978
(87) Numéro de publication internationale: WO9914744

(56) Documents cités:
- US-A- 5 226 084
- US-A- 5 641 927
- DATABASE INSPEC INSTITUTE OF ELECTRICAL ENGINEERS, STEVENAGE, GB Inspec No. 4989186, BRISTOW-JOHNSON: "A detailed analysis of a time-domain formant-corrected pitch-shifting algorithm" XP002068716 & JOURNAL OF THE AUDIO ENGINEERING SOCIETY, vol. 43, no. 5, mai 1995, pages 340-352, XP002068182 US
- MURGIA ET AL.: "An algorithm for the estimation of glottal closure instants using the sequential detection of abrupt changes in speech signals" PROCEEDINGS OF EUSIPCO-94 - 7TH EUROPEAN SIGNAL PROCESSING CONFERENCE, vol. 3, 13 - 16 septembre 1994, pages 1685-1688, XP002068556 EDINBURGH, GB cité dans la demande

## Description

La présente invention concerne les techniques numériques de traitement de signaux de parole.

De nombreuses représentations des signaux de parole tiennent compte de l'harmonicité de ces signaux résultant de la façon dont ils sont produits. Dans la plupart des cas, ceci se traduit par la détermination d'une fréquence tonale du signal de parole.

Les traitements numériques des signaux de parole ont récemment connu d'importants développements dans des domaines variés : codage de la parole pour la transmission ou le stockage, reconnaissance de la parole, diminution du bruit, annulation d'écho... Très fréquemment, ces traitements font intervenir une estimation de la fréquence tonale et des opérations particulières en liaison avec la fréquence estimée.

De nombreuses méthodes ont été concues pour estimer la fréquence tonale. Une méthode couramment utilisée repose sur une prédiction linéaire par laquelle on évalue un retard de prédiction inversement proportionnel à la fréquence tonale. Ce retard peut être exprimé comme un nombre entier ou fractionnaire de temps d'échantillon du signal numérique. D'autres méthodes détectent directement des ruptures du signal attribuables aux fermetures de la glotte du locuteur, les intervalles de temps entre ces ruptures étant inversement proportionnels à la fréquence tonale.

Une autre méthode, proposant une combinaison de prédiction, interpolation et ré-échantillonnage dans le domaine spectral, est divulguée dans US-A-522608.

Lorsqu'une transformation dans le domaine fréquentiel, telle qu'une transformée de Fourier discrète, est opérée sur le signal de parole numérique, on est amené à considérer un spectre discret du signal de parole. Les fréquences discrètes considérées sont celles de la forme (a/N)×Fₑ, où Fₑ est la fréquence d'échantillonnage, N le nombre d'échantillons des blocs utilisés dans la transformée de Fourier discrète, et a un entier allant de 0 à N/2-1. Ces fréquences ne comprennent pas nécessairement la fréquence tonale estimée et/ou ses harmoniques. Il en résulte une imprécision dans les operations effectuées en liaison avec la fréquence tonale estimée, qui peut provoquer des distorsions du signal traité en affectant son caractère harmonique.

Un but principal de la présente invention est de proposer une facon de conditionner le signal de parole qui le rende moins sensible aux inconvénients ci-dessus.

Aussi l'invention propose-t-elle un procédé comme indiqué dans la revendication 1 et un dispositif comme indiqué dans la revendication 9.

L'invention propose ainsi un procédé de conditionnement d'un signal numérique de parole traité par trames successives, dans lequel on effectue une analyse harmonique du signal de parole pour estimer une fréquence tonale du signal de parole sur chaque trame où il présente une activité vocale. Après avoir estimé la fréquence tonale du signal de parole sur une trame, on conditionne le signal de parole de la trame en le suréchantillonnant à une fréquence de suréchantillonnage multiple de la fréquence tonale estimée.

Cette disposition permet, dans le traitement effectué sur le signal de parole, de privilégier les fréquences les plus proches de la fréquence tonale estimée par rapport aux autres fréquences. On préserve donc au mieux le caractère harmonique du signal de parole. Pour calculer des composantes spectrales du signal de parole, on distribue le signal conditionné par blocs de N écnantillons soumis à une transformation dans le domaine fréquentiel, et on choisit le rapport entre la fréquence de suréchantillonnage et la fréquence tonale estimée comme un diviseur du nombre N.

La technique précédente peut encore être affinée en estimant la fréquence tonale du signal de parole sur une trame de la manière suivante :
- on estime des intervalles de temps entre deux ruptures consécutives du signal attribuables à des fermetures de la glotte du locuteur intervenant pendant la durée de la trame, la fréquence tonale estimée étant inversement proportionnelle auxdits intervalles de temps ;
- on interpole le signal de parole dans lesdits intervalles de temps, afin que le signal conditionné résultant de cette interpolation présente un intervalle de temps constant entre deux ruptures consécutives.

Cette facon de procéder construit artificiellement une trame de signal sur laquelle le signal de parole présente des ruptures à intervalles constants. On prend ainsi en compte d'éventuelles variations de la fréquence tonale sur la durée d'une trame.

Une amélioration supplémentaire consiste en ce que, après le traitement de chaque trame, on conserve, parmi les échantillons du signal de parole débruité fournis par ce traitement, un nombre d'échantillons égal à un multiple entier de fois le rapport entre la fréquence d'échantillonnage et la fréquence tonale estimée. Ceci évite les problèmes de distorsion provoqués par les discontinuités de phase entre trames, qui ne sont généralement pas corrigées totalement par les techniques classiques de somme à recouvrement (overlap-add).

Le fait d'avoir conditionné le signal par la technique de suréchantillonnage permet d'obtenir une bonne mesure du degré de voisement du signal de parole sur la trame, à partir d'un calcul de l'entropie de l'autocorrelation des composantes spectrales calculées sur la base du signal conditionné. Plus le spectre est perturbé, c'est-à-dire plus il est voisé, plus les valeurs de l'entropie sont faibles. Le conditionnement du signal de parole accentue l'aspect irrégulier du spectre et donc les variations de l'entropie, de sorte que celle-ci constitue une mesure de bonne sensibilité.

Dans la suite de la présente description, on illustrera le procédé de conditionnement selon l'invention dans un système de débruitage d'un signal de parole. On comprendra que ce procédé peut trouver des applications dans de nombreux autres types de traitement numérique de la parole : codage, reconnaissance, annulation d'écho...

D'autres particularités et avantages de la présente invention apparaîtront dans la description ci-après d'exemples de réalisation non limitatifs, en référence aux dessins annexés, dans lesquels :
- la figure 1 est un schéma synoptique d'un système de debruitage ;
- les figures 2 et 3 sont des organigrammes de procédures utilisées par un détecteur d'activité vocale du système de la figure 1 ;
- la figure 4 est un diagramme représentant les états d'un automate de détection d'activité vocale ;
- la figure 5 est un graphique illustrant les variations d'un degré d'activité vocale ;
- la figure 6 est un schéma synoptique d'un module de surestimation du bruit du système de la figure 1 ;
- la figure 7 est un graphique illustrant le calcul d'une courbe de masquage ;
- la figure 8 est un graphique illustrant l'exploitation des courbes de masquage dans le système de la figure 1 ;
- la figure 9 est un schéma synoptique d'un autre système de débruitage mettant en oeuvre la présente invention ;
- la figure 10 est un graphique illustrant une méthode d'analyse harmonique utilisable dans un procédé selon l'invention ; et
- la figure 11 montre partiellement une variante du schéma synoptique de la figure 9.

Le système de débruitage représenté sur la figure 1 traite un signal numérique de parole s. Un module de fenêtrage 10 met ce signal s sous forme de fenêtres ou trames successives, constituées chacune d'un nombre N d'échantillons de signal numérique. De façon classique, ces trames peuvent présenter des recouvrements mutuels. Dans la suite de la présente description, on considérera, sans que ceci soit limitatif, que les trames sont constituées de N=256 échantillons à une fréquence d'échantillonnage Fₑ de 8 kHz, avec une pondération de Hamming dans chaque fenêtre, et des recouvrements de 50% entre fenêtres consécutives.

La trame de signal est transformée dans le domaine fréquentiel par un module 11 appliquant un algorithme classique de transformée de Fourier rapide (TFR) pour calculer le module du spectre du signal. Le module 11 délivre alors un ensemble de N=256 composantes fréquentielles du signal de parole, notées S_{n,f}, où n désigne le numéro de la trame courante, et f une fréquence du spectre discret. Du fait des propriétés des signaux numériques dans le domaine fréquentiel, seuls les N/2=128 premiers échantillons sont utilisés.

Pour calculer les estimations du bruit contenu dans le signal s, on n'utilise pas la résolution fréquentielle disponible en sortie de la transformée de Fourier rapide, mais une résolution plus faible, déterminée par un nombre I de bandes de fréquences couvrant la bande [0, Fₑ/2] du signal. Chaque bande i (1 ≤ i ≤ I) s'étend entre une fréquence inférieure f(i-1) et une fréquence supérieure f(i), avec f(0)=0, et f (I) = Fₑ/2. Ce découpage en bandes de fréquences peut être uniforme (f(i) - f(i-1) = Fₑ/2I). Il peut également être non uniforme (par exemple selon une échelle de barks). Un module 12 calcule les moyennes respectives des composantes spectrales S_{n,f} du signal de parole par bandes, par exemple par une pondération uniforme telle que :

Ce moyennage diminue les fluctuations entre les bandes en moyennant les contributions du bruit dans ces bandes, ce qui diminuera la variance de l'estimateur de bruit. En outre, ce moyennage permet une forte diminution de la complexité du système.

Les composantes spectrales moyennées S_{n,i} sont adressées à un module 15 de détection d'activité vocale et à un module 16 d'estimation du bruit. Ces deux modules 15, 16 fonctionnent conjointement, en ce sens que des degrés d'activité vocale γ_{n,i} mesurés pour les différentes bandes par le module 15 sont utilisés par le module 16 pour estimer l'énergie à long terme du bruit dans les differentes bandes, tandis que ces estimations à long terme B̂_{n,i} sont utilisées par le module 15 pour procéder à un débruitage a priori du signal de parole dans les différentes bandes pour déterminer les degrés d'activité vocale γ_{n,i}.

Le fonctionnement des modules 15 et 16 peut correspondre aux organigrammes représentés sur les figures 2 et 3.

Aux étapes 17 à 20, le module 15 procède au débruitage a priori du signal de parole dans les différentes bandes i pour la trame de signal n. Ce débruitage a priori est effectué selon un processus classique de soustraction spectrale non linéaire à partir d'estimations du bruit obtenues lors d'une ou plusieurs trames précédentes. A l'étape 17, le module 15 calcule, avec la résolution des bandes i, la réponse en fréquence Hp_{n,i} du filtre de débruitage a priori, selon la formule :${\text{Hp}}_{\text{n,i}} \text{=} \frac{{\text{S}}_{\text{n,i}} {\text{- α'}}_{\text{n} \text{-τ1,} \text{i}} \text{·} {\hat{\text{B}}}_{\text{n} \text{-τ1,} \text{i}}}{{\text{S}}_{\text{n} \text{-τ2,} \text{i}}}$ où τ1 et τ2 sont des retards exprimés en nombre de trames (τ1≥1, τ2≥0), et α$\frac{\text{'}}{\text{n,i}}$ est un coefficient de surestimation du bruit dont la détermination sera expliquée plus loin. Le retard τ1 peut être fixe (par exemple τ1=1) ou variable. Il est d'autant plus faible qu'on est confiant dans la détection d'activité vocale.

Aux étapes 18 à 20, les composantes spectrales Êp_{n,i} sont calculées selon : où βpᵢ est un coefficient de plancher proche de 0, servant classiquement à éviter que le spectre du signal débruité prenne des valeurs négatives ou trop faibles qui provoqueraient un bruit musical.

Les étapes 17 a 20 consistent donc essentiellement à soustraire du spectre du signal une estimation, majorée par le coefficient α$\frac{\text{'}}{\text{n} \text{-τ1,} \text{i}}$, du spectre du bruit estimé a priori.

A l'étape 21, le module 15 calcule l'énergie du signal débruité a priori dans les différentes bandes i pour la trame n : *E*_{*n,i*} = *Êp*$\frac{\text{2}}{\text{n,i}}$. Il calcule aussi une moyenne globale E_{n,0} de l'énergie du signal débruité a priori, par une somme des énergies par bande E_{n,1}, pondérée par les largeurs de ces bandes. Dans les notations ci-dessous, l'indice i=0 sera utilisé pour désigner la bande globale du signal.

Aux étapes 22 et 23, le module 15 calcule, pour chaque bande i (0≤1≤I), une grandeur ΔE_{n,i} représentant la variation à court terme de l'énergie du signal débruité dans la bande i, ainsi qu'une valeur à long terme $\overline{\text{E}}$_{n,i} de l'énergie du signal débruité dans la bande i. La grandeur ΔE_{n,1} peut être calculée par une formule simplifiée de dérivation : Quant à l'énergie à long terme $\overline{\text{E}}$_{n,i}, elle peut être calculée à l'aide d'un facteur d'oubli B1 tel que 0<B1<1, à savoir $\overline{\text{E}}$_{*n,i*} = *B*1.$\overline{\text{E}}$_{*n*}_{-1,}_{*i*} + (1-*B*1).*E*_{*n*}_{,}_{*i*}.

Après avoir calculé les énergies *E*_{*n*}_{,}_{*i*} du signal débruité, ses variations à court terme ΔE_{n,i} et ses valeurs à long terme $\overline{\text{E}}$_{n,i} de la manière indiquée sur la figure 2, le module 15 calcule, pour chaque bande i (0≤i≤I), une valeur ρᵢ représentative de l'évolution de l'énergie du signal débruité. Ce calcul est effectué aux étapes 25 à 36 de la figure 3, exécutées pour chaque bande i entre i=0 et i=I. Ce calcul fait appel à un estimateur à long terme de l'enveloppe du bruit baᵢ, à un estimateur interne biᵢ et à un compteur de trames bruitées bᵢ.

A l'étape 25, la grandeur ΔE_{n,l} est comparée à un seuil ε1. Si le seuil ε1 n'est pas atteint, le compteur bᵢ est incrémenté d'une unité à l'étape 26. A l'étape 27, l'estimateur à long terme baᵢ est comparé à la valeur de l'énergie lissée $\overline{\text{E}}$_{n,i}. Si baₗ≥$\overline{\text{E}}$_{n,i}, l'estimateur baᵢ est pris égal à la valeur lissée $\overline{\text{E}}$_{n,i} à l'étape 28, et le compteur bᵢ est remis à zéro. La grandeur ρᵢ, qui est prise égale au rapport baᵢ/$\overline{\text{E}}$_{n,1} (étape 36), est alors égale à 1.

Si l'étape 27 montre que baᵢ<$\overline{\text{E}}$_{n,i}, le compteur bᵢ est comparé à une valeur limite bmax à l'étape 29. Si bⱼ>bmax, le signal est considéré comme trop stationnaire pour supporter de l'activité vocale. L'étape 28 précitée, qui revient à considérer que la trame ne comporte que du bruit, est alors exécutée. Si bᵢ≤bmax à l'étape 29, l'estimateur interne biᵢ est calculé à l'étape 33 selon :${\text{bi}}_{\text{i}} \text{= (1-} \text{Bm} \text{).} {\overline{\text{E}}}_{\text{n,i}} \text{+} {\text{B}}_{\text{m}} \text{.} {\text{ba}}_{\text{i}}$ Dans cette formule, Bm représente un coefficient de mise à jour compris entre 0,90 et 1. Sa valeur diffère selon l'état d'un automate de détection d'activité vocale (étapes 30 à 32). Cet état δₙ₋₁ est celui déterminé lors du traitement de la trame précédente. Si l'automate est dans un état de détection de parole (δₙ₋₁=2 à l'étape 30), le coefficient Bm prend une valeur Bmp très proche de 1 pour que l'estimateur du bruit soit très faiblement mis à jour en présence de parole. Dans le cas contraire, le coefficient Bm prend une valeur Bms plus faible, pour permettre une mise à jour plus significative de l'estimateur de bruit en phase de silence. A l'étape 34, l'écart baᵢ-blᵢ entre l'estimateur à long terme et l'estimateur interne du bruit est comparé à un seuil ε2. Si le seuil ε2 n'est pas atteint, l'estimateur à long terme baₗ est mis à jour avec la valeur de l'estimateur interne biₗ à l'étape 35. Sinon, l'estimateur à long terme baₗ reste inchangé. On évite ainsi que de brutales variations dues à un signal de parole conduisent à une mise à jour de l'estimateur de bruit.

Après avoir obtenu les grandeurs ρᵢ, le module 15 procède aux décisions d'activité vocale à l'étape 37. Le module 15 met d'abord à jour l'état de l'automate de détection selon la grandeur ρ₀ calculée pour l'ensemble de la bande du signal. Le nouvel état δₙ de l'automate dépend de l'état précédent δₙ₋₁ et de ρ₀, de la manière représentée sur la figure 4.

Quatre états sont possibles : δ=0 détecte le silence, ou absence de parole ; δ=2 détecte la présence d'une activité vocale ; et les états δ=1 et δ=3 sont des états intermédiaires de montée et de descente. Lorsque l'automate est dans l'état de silence (δₙ₋₁=0), il y reste si ρ₀ ne dépasse pas un premier seuil SE1, et il passe dans l'état de montée dans le cas contraire. Dans l'état de montée (δₙ₋₁=1), il revient dans l'état de silence si ρ₀ est plus petit que le seuil SE1, il passe dans l'état de parole si ρ₀ est plus grand qu'un second seuil SE2 plus grand que le seuil SE1, et il reste dans l'état de montée si SE1≤ ρ₀≤SE2. Lorsque l'automate est dans l'état de parole (δₙ₋₁=2), il y reste si ρ₀ dépasse un troisième seuil SE3 plus petit que le seuil SE2, et il passe dans l'état de descente dans le cas contraire. Dans l'état de descente (δₙ₋₁=3), l'automate revient dans l'état de parole si ρ₀ est plus grand que le seuil SE2, il revient dans l'état de silence si ρ₀ est en deçà d'un quatrième seuil SE4 plus petit que le seuil SE2, et il reste dans l'état de descente si SE4≤ ρ₀≤SE2.

A l'étape 37, le module 15 calcule également les degrés d'activité vocale γ_{n,i} dans chaque bande i≥1. Ce degré γ_{n,i} est de préférence un paramètre non binaire, c'est-à-dire que la fonction γ_{n,i} = g(ρᵢ) est une fonction variant continûment entre 0 et 1 en fonction des valeurs prises par la grandeur ρᵢ. Cette fonction a par exemple l'allure représentée sur la figure 5.

Le module 16 calcule les estimations du bruit par bande, qui seront utilisées dans le processus de débruitage, en utilisant les valeurs successives des composantes S_{n,i} et des degrés d'activité vocale γ_{n,i}. Ceci correspond aux étapes 40 à 42 de la figure 3. A l'étape 40, on détermine si l'automate de détection d'activité vocale vient de passer de l'état de montée à l'état de parole. Dans l'affirmative, les deux dernières estimations B̂_{*n*}_{-1,}_{*i*} et B̂_{*n-*}₂_{*,i*} précédemment calculées pour chaque bande i≥1 sont corrigées conformément à la valeur de l'estimation précédente B̂_{*n*}_{-3,}_{*i*}. Cette correction est effectuée pour tenir compte du fait que, dans la phase de montée (δ=1), les estimations à long terme de l'énergie du bruit dans le processus de détection d'activité vocale (étapes 30 à 33) ont pu être calculées comme si le signal ne comportait que du bruit (Bm=Bms), de sorte qu'elles risquent d'être entachées d'erreur.

A l'étape 42, le module 16 met à jour les estimations du bruit par bande selon les formules : ou λ_{B} désigne un facteur d'oubli tel que 0<λ_{B}<1. La formule (6) met en évidence la prise en compte du degré d'activité vocale non binaire γ_{n,i}.

Comme indiqué précédemment, les estimations a long terme du bruit *B̂*_{*n*}_{,}_{*l*} font l'objet d'une surestimation, par un module 45 (figure 1), avant de procéder au débruitage par soustraction spectrale non linéaire. Le module 45 calcule le coefficient de surestimation *α*$\frac{\text{'}}{\text{n,i}}$ precédemment evoqué, ainsi qu'une estimation majorée B̂$\frac{\text{'}}{\text{n,i}}$ qui correspond essentiellement à α$\frac{\text{'}}{\text{n,i}}$. B̂_{*n*}_{,}_{*i*}.

L'organisation du module de surestimation 45 est représentée sur la figure 6. L'estimation majorée *B̂*$\frac{\text{'}}{\text{n,i}}$ est obtenue en combinant l'estimation à long terme *B̂*_{*n,i*} et une mesure *ΔB*$\frac{\text{max}}{\text{n,i}}$ de la variabilité de la composante du bruit dans la bande i autour de son estimation à long terme. Dans l'exemple considéré, cette combinaison est, pour l'essentiel, une simple somme réalisée par un additionneur 46. Ce pourrait également être une somme pondérée.

Le coefficient de surestimation α$\frac{\text{'}}{\text{n,i}}$ est égal au rapport entre la somme B̂_{*n*}_{,}_{*i*} + Δ*B*$\frac{\text{max}}{\text{n,i}}$ délivrée par l'additionneur 46 et l'estimation à long terme retardée B̂_{*n*}_{-τ3,}_{*i*} (diviseur 47), plafonné à une valeur limite αₘₐₓ, par exemple αₘₐₓ=4 (bloc 48). Le retard τ3 sert à corriger le cas échéant, dans les phases de montée (δ=1), la valeur du coefficient de surestimation α$\frac{\text{'}}{\text{n,i}}$, avant que les estimations à long terme aient été corrigées par les étapes 40 et 41 de la figure 3 (par exemple τ3=3).

L'estimation majorée *B̂*$\frac{\text{'}}{\text{n,i}}$ est finalement prise éqale à α$\frac{\text{'}}{\text{n,i}}$. *B̂*_{*n-τ*}_{3,}_{*i*} (multiplieur 49).

La mesure *ΔB*$\frac{\text{max}}{\text{n,i}}$ de la variabilité du bruit reflète la variance de l'estimateur de bruit. Elle est obtenue en fonction des valeurs de S_{n,i} et de *B̂*_{*n,i*} calculées pour un certain nombre de trames précédentes sur lesquelles le signal de parole ne présente pas d'activité vocale dans la bande i. C'est une fonction des écarts *|S*_{*n-k*}_{,}_{*i*} *- B̂*_{*n-k,i*}*|* calculés pour un nombre K de trames de silence (n-k≤n). Dans l'exemple représenté, cette fonction est simplement le maximum (bloc 50). Pour chaque trame n, le degré d'activité vocale γ_{n,i} est comparé à un seuil (bloc 51) pour décider si l'écart |*S*_{*n*}_{,}_{*i*} - *B̂*_{*n,i*}|, calculé en 52-53, doit ou non être chargé dans une file d'attente 54 de K emplacements organisée en mode premier entré-premier sorti (FIFO). Si γ_{n,i} ne dépasse pas le seuil (qui peut être égal à 0 si la fonction g() a la forme de la figure 5), la FIFO 54 n'est pas alimentée, tandis qu'elle l'est dans le cas contraire. La valeur maximale contenue dans la FIFO 54 est alors fournie comme mesure de variabilité *ΔB*$\frac{\text{max}}{\text{n,i}}$.

La mesure de variabilité *ΔB*$\frac{\text{max}}{\text{n,i}}$ peut, en variante, être obtenue en fonction des valeurs S_{n,f} (et non S_{n,i}) et B̂_{*n*}_{,}_{*i*}. On procède alors de la même manière, sauf que la FIFO 54 contient non pas |*S*_{*n*}₋_{*k*}_{,}_{*i*} - B̂_{*n-k*}_{,}_{*i*}| pour chacune des bandes i, mais plutôt

Grâce aux estimations indépendantes des fluctuations à long terme du bruit B̂_{*n,i*} et de sa variabilité à court terme Δ*B*$\frac{\text{max}}{\text{n,i}}$, l'estimateur majoré B̂$\frac{\text{'}}{\text{n,i}}$ procure une excellente robustesse aux bruits musicaux du procédé de débruitage.

Une première phase de la soustraction spectrale est réalisée par le module 55 représenté sur la figure 1. Cette phase fournit, avec la résolution des bandes 1 (1≤i≤1), la réponse en fréquence *H*$\frac{\text{1}}{\text{n,i}}$ d'un premier filtre do débruitage, en fonction des composantes S_{n,i} et B̂_{*n,i*} et des coefficients de surestimation *α*$\frac{\text{'}}{\text{n,i}}$. Ce calcul peut être effectué pour chaque bande i selon la formule : où τ4 est un retard entier déterminé tel que τ4≥0 (par exemple τ4=0). Dans l'expression (7), le coefficient β$\frac{\text{1}}{\text{i}}$ représente, comme le coefficient β*p*_{*i*} de la formule (3), un plancher servant classiquement à éviter les valeurs négatives ou trop faibles du signal débruité.

De facon connue (EP-A-0 534 837), le coefficient de surestimation *α*_{*n,i*} pourrait être remplacé dans la formule (7) par un autre coefficient égal à une fonction de *α*$\frac{\text{'}}{\text{n,i}}$ et d'une estimation du rapport signal-sur-bruit (par exemple S_{n,i}*/*B̂_{*n,i*}), cette fonction étant décroissante selon la valeur estimée du rapport signal-sur-bruit. Cette fonction est alors égale à α$\frac{\text{'}}{\text{n,i}}$ pour les valeurs les plus faibles du rapport signal-sur-bruit. En effet, lorsque le signal est très bruité, il n'est a priori pas utile de diminuer le facteur de surestimation. Avantageusement, cette fonction décroît vers zéro pour les valeurs les plus élevées du rapport signal/bruit. Ceci permet de protéger les zones les plus énergétiques du spectre, où le signal de parole est le plus significatif, la quantité soustraite du signal tendant alors vers zéro.

Cette stratégie peut être affinée en l'appliquant de manière sélective aux harmoniques de la fréquence tonale (« pitch ») du signal de parole lorsque celui-ci présente une activité vocale.

Ainsi, dans la réalisation représentée sur la figure 1, une seconde phase de débruitage est réalisée par un module 56 de protection des harmoniques. Ce module calcule, avec la résolution de la transformée de Fourier, la réponse en fréquence *H*$\frac{\text{2}}{\text{n,f}}$ d'un second filtre de débruitage en fonction des paramètres *H*$\frac{\text{1}}{\text{n,i}}$, *α*$\frac{\text{'}}{\text{n,i}}$, *B̂*_{*n,i*}, δₙ, S_{n,i} et de la fréquence tonale fₚ=Fₑ/Tₚ calculée en dehors des phases de silence par un module d'analyse harmonique 57. En phase de silence (δₙ=0), le module 56 n'est pas en service, c'est-à-dire que *H*$\frac{\text{2}}{\text{n,f}}$ = *H*$\frac{\text{1}}{\text{n,i}}$ pour chaque fréquence f d'une bande i. Le module 57 peut appliquer toute méthode connue d'analyse du signal de parole de la trame pour déterminer la période Tₚ, exprimée comme un nombre entier ou fractionnaire d'échantillons, par exemple une méthode de prédiction linéaire.

La protection apportée par le module 56 peut consister à effectuer, pour chaque fréquence f appartenant à une bande i :

Δf=Fₑ/N représente la résolution spectrale de la transformée de Fourier. Lorsque *H*²_{*n*}_{,}_{*f*} =1, la quantité soustraite de la composante S_{n,f} sera nulle. Dans ce calcul, les coefficients de plancher β$\frac{\text{2}}{\text{i}}$ (par exemple β$\frac{\text{2}}{\text{i}}$ = β$\frac{\text{1}}{\text{i}}$ expriment le fait que certaines harmoniques de la fréquence tonale fₚ peuvent être masquées par du bruit, de sorte qu'il n'est pas utile de les protéger.

Cette stratégie de protection est de préférence appliquée pour chacune des fréquences les plus proches des harmoniques de fₚ, c'est-à-dire pour η entier quelconque.

Si on désigne par δfₚ la résolution fréquentielle avec laquelle le module d'analyse 57 produit la fréquence tonale estimée fₚ, c'est-à-dire que la fréquence tonale réelle est comprise entre fₚ-δfₚ/2 et fₚ+δfₚ/2, alors l'écart encre la η-ième harmonique de la fréquence tonale réelle est son estimation η×fₚ (condition (9)) peut aller jusqu'à ±η×δₚ/2. Pour les valeurs élevées de η, cet écart peut être supérieur à la demi-résolution spectrale Δf/2 de la transformée de Fourier. Pour tenir compte de cette incertitude et garantir la bonne protection des harmoniques de la fréquence tonale réelle, on peut protéger chacune des fréquences de l'intervalle c'est-à-dire remplacer la condition (9) ci-dessus par : Cette façon de procéder (condition (9')) présente un intérêt particulier lorsque les valeurs de η peuvent être grandes, notamment dans le cas où le procédé est utilisé dans un système à bande élargie.

Pour chaque fréquence protégée, la réponse en fréquence corrigée *H*$\frac{\text{2}}{\text{n,f}}$ peut être égale à 1 comme indiqué ci-dessus, ce qui correspond à la soustraction d'une quantité nulle dans le cadre de la soustraction spectrale, c'est-à-dire à une protection complète de la fréquence en question. Plus généralement, cette réponse en fréquence corrigée *H*$\frac{\text{2}}{\text{n,f}}$ pourrait être prise égale à une valeur comprise entre 1 et *H*$\frac{\text{1}}{\text{n,f}}$ selon le degré de protection souhaité, ce qui correspond à la soustraction d'une quantité inférieure à celle qui serait soustraite si la fréquence en question n'était pas protégée.

Les composantes spectrales *S*$\frac{\text{2}}{\text{n,f}}$ d'un signal débruité sont calculées par un multiplieur 58 :${\text{S}}_{\text{n} \text{,} \text{f}}^{\text{2}} \text{=} {\text{H}}_{\text{n} \text{,} \text{f}}^{\text{2}} \text{.} {\text{S}}_{\text{n} \text{,} \text{f}}$

Ce signal *S*$\frac{\text{2}}{\text{n,f}}$ est fourni à un module 60 qui calcule, pour chaque trame n, une courbe de masquage en appliquant un modèle psychoacoustique de perception auditive par l'oreille humaine.

Le phénomène de masquage est un principe connu du fonctionnement de l'oreille humaine. Lorsque deux fréquences sont entendues simultanément, il est possible que l'une des deux ne soit plus audible. On dit alors qu'elle est masquée.

Il existe différentes méthodes pour calculer des courbes de masquage. On peut par exemple utiliser celle développée par J.D. Johnston («Transform Coding of Audio Signals Using Perceptual Noise Criteria », IEEE Journal on Selected Area in Communications, Vol. 6, No. 2, février 1988). Dans cette méthode, on travaille dans l'échelle fréquentielle des barks. La courbe de masquage est vue comme la convolution de la fonction d'étalement spectral de la membrane basilaire dans le domaine bark avec le signal excitateur, constitué dans la présente application par le signal *S*$\frac{\text{2}}{\text{n,f}}$. La fonction d'étalement spectral peut être modélisée de la manière représentée sur la figure 7. Pour chaque bande de bark, on calcule la contribution des bandes inférieures et supérieures convoluées par la fonction d'étalement de la membrane basilaire : où les indices q et q' désignent les bandes de bark (0 ≤ q, q' ≤ Q), et *S*$\frac{\text{2}}{\text{n,q}}$, représente la moyenne des composantes *S*$\frac{\text{2}}{\text{n,f}}$ du signal excitateur débruité pour les fréquences discrètes f appartenant à la bande de bark q'.

Le seuil de masquage M_{n,q} est obtenu par le module 60 pour chaque bande de bark q, selon la formule :${\text{M}}_{\text{n,q}} {\text{= C}}_{\text{n,q}} {\text{/R}}_{\text{q}}$ où R_{q} dépend du caractère plus ou moins voisé du signal. De facon connue, une forme possible de R_{q} est :${\text{10.log}}_{\text{10}} {\text{(R}}_{\text{q}} \text{) = (A+q).χ + B.(1-χ)}$ avec A=14,5 et B=5,5. χ désigne un degré de voisement du signal de parole, variant entre zéro (pas de voisement) et 1 (signal fortement voisé). Le paramètre χ peut être de la forme connue : où SFM représente, en décibels, le rapport entre la moyenne arithmétique et la moyenne géométrique de l'énergie des bandes de bark, et SFMₘₐₓ=-60 dB.

Le système de débruitage comporte encore un module 62 qui corrige la réponse en fréquence du filtre de débruitage, en fonction de la courbe de masquage M_{n,q} calculée par le module 60 et des estimations majorées *B̂*$\frac{\text{'}}{\text{n,i}}$_{,} calculées par le module 45. Le module 62 décide du niveau de débruitage qui doit réellement être atteint.

En comparant l'enveloppe de l'estimation majorée du bruit avec l'enveloppe formée par les seuils de masquage M_{n,q}, on décide de ne débruiter le signal que dans la mesure où l'estimation majorée *B̂*$\frac{\text{'}}{\text{n,i}}$ dépasse la courbe de masquage. Ceci évite de supprimer inutilement du bruit masqué par de la parole.

La nouvelle réponse *H*$\frac{\text{3}}{\text{n,f}}$, pour une fréquence f appartenant à la bande i définie par le module 12 et à la banae de bark q, dépend ainsi de l'écart relatif entre l'estimation majorée B̂$\frac{\text{'}}{\text{n,i}}$ de la composante spectrale correspondante du bruit et la courbe de masquage M_{n,q}, de la manière suivante :

En d'autres termes, la quantité soustraite d'une composante spectrale S_{n,f}, dans le processus de soustraction spectrale ayant la réponse fréquentielle *H*$\frac{\text{3}}{\text{n,f}}$, est sensiblement égale au minimum entre d'une part la quantité soustraite de cette composante spectrale dans le processus de soustraction spectrale ayant la réponse fréquentielle *H*$\frac{\text{2}}{\text{n,f}}$, et d'autre part la fraction de l'estimation majorée *B̂*$\frac{\text{'}}{\text{n,i}}$ de la composante spectrale correspondante du bruit qui, le cas échéant, dépasse la courbe de masquage M_{n,q}.

La figure 8 illustre le principe de la correction appliquée par le module 62. Elle montre schématiquement un exemple de courbe de masquage M_{n,q} calculée sur la base des composantes spectrales *S*$\frac{\text{2}}{\text{n,f}}$ du signal débruité, ainsi que l'estimation majorée *B̂*$\frac{\text{'}}{\text{n,i}}$ du spectre du bruit. La quantité finalement soustraite des composantes S_{n,f} sera celle représentée par les zones hachurées, c'est-à-dire limitée à la fraction de l'estimation majorée *B̂*$\frac{\text{'}}{\text{n,i}}$ des composantes spectrales du bruit qui dépasse la courbe de masquage.

Cette soustraction est efrectuée en multipliant la réponse fréquentielle *H*$\frac{\text{3}}{{\text{n}}_{\text{,}} \text{f}}$du filtre de débruitage par les composantes spectrales S_{n,f} du signal de parole (multiplieur 64). Un module 65 reconstruit alors le signal débruité dans le domaine temporel, en opérant la transformée de Fourier rapide inverse (TFRI) inverse des échantillons de fréquence *S*$\frac{\text{3}}{{\text{n}}_{\text{,}} \text{f}}$ délivrés par le multiplieur 64. Pour chaque trame, seuls les N/2=128 premiers échantillons du signal produit par le module 65 sont délivrés comme signal débruité final s³, après reconstruction par addition-recouvrement avec les N/2=128 derniers échantillons de la trame précédente (module 66).

La figure 9 montre une forme de réalisation préférée d'un système de débruitage mettant en oeuvre l'invention. Ce système comporte un certain nombre d'éléments semblables à des éléments correspondants du système de la figure 1, pour lesquels on a utilisé les mêmes références numériques. Ainsi, les modules 10, 11, 12, 15, 16, 45 et 55 fournissent notamment les quantités S_{n,i}, B̂_{*n*}_{,}_{*i*}, *α*$\frac{\text{'}}{\text{n,i}}$, B̂$\frac{\text{'}}{\text{n,i}}$ et *H*$\frac{\text{1}}{\text{n,f}}$ pour effectuer le débruitage sélectif.

La résolution en fréquence de la transformée de Fourier rapide 11 est une limitation du système de la figure 1. En effet, la fréquence faisant l'objet de la protection par le module 56 n'est pas nécessairement la fréquence tonale précise fₚ, mais la fréquence la plus proche de celle-ci dans le spectre discret. Dans certains cas, on peut alors protéger des harmoniques relativement éloignées de celle de la fréquence tonale. Le système de la figure 9 pallie cet inconvénient grâce à un conditionnement approprié du signal de parole.

Dans ce conditionnement, on modifie la fréquence d'échantillonnage du signal de telle sorte que la période 1/fₚ couvre exactement un nombre entier de temps d'échantillon du signal conditionné.

De nombreuses méthodes d'analyse harmonique pouvant erre mises en oeuvre par le module 57 sont capables de fournir une valeur fractionnaire du retard Tₚ, exprimé en nombre d'échantillons à la fréquence d'échantillonnage initiale Fₑ. On choisit alors une nouvelle fréquence d'échantillonnage fₑ de telle sorte qu'elle soit égale à un multiple entier de la fréquence tonale estimée, soit fₑ=p.fₚ=p.Fₑ/Tₚ=K.Fₑ, avec p entier. Afin de ne pas perdre d'échantillons de signal, il convient que fₑ soit supérieure à Fₑ. On peut notamment imposer qu'elle soit comprise entre Fₑ et 2Fe (1≤K≤2), pour faciliter la mise en oeuvre du conditionnement.

Bien entendu, si aucune activité vocale n'est détectée sur la trame courante (dₙ=0), ou si le retard Tₚ estimé par le module 57 est entier, il n'est pas nécessaire de conditionner le signal.

Afin que chacune des harmoniques de la fréquence tonale corresponde également à un nombre entier d'échantillons du signal conditionné, l'entier p doit être un diviseur de la taille N de la fenêtre de signal produite par le module 10 : N=αp, avec α entier. Cette taille N est usuellement une puissance de 2 pour la mise en oeuvre de la TFR. Elle est de 256 dans l'exemple considéré.

La résolution spectrale Δf de la transformée de Fourier discrète du signal conditionné est donnée par Δf=p.fₚ/N=fₚ/α. On a donc intérêt à choisir p petit de façon à maximiser α, mais suffisamment grand pour suréchantillonner. Dans l'exemple considéré, où Fₑ=8 kHz et N=256, les valeurs choisies pour les paramètres p et α sont indiquées dans le tableau I.

**Tableau I**

| | | | |
|---|---|---|---|
| 500 Hz < fₚ < 1000 Hz | 8 < Tₚ < 16 | p = 16 | α = 16 |
| 250 Hz < fₚ < 500 Hz | 16 < Tₚ < 32 | p = 32 | α = 8 |
| 125 Hz < fₚ < 250 Hz | 32 < Tₚ < 64 | p = 64 | α = 4 |
| 62,5 Hz < fₚ < 125 Hz | 64 < Tₚ < 128 | p = 128 | α = 2 |
| 31,25 Hz < fₚ < 62,5 Hz | 128 < Tₚ < 256 | p = 256 | α = 1 |

Ce choix est effectué par un module 70 selon la valeur du retard Tₚ fournie par le module d'analyse harmonique 57. Le module 70 fournit le rapport K entre les fréquences d'échantillonnage à trois modules de changement de fréquence 71, 72, 73.

Le module 71 sert à transformer les valeurs S_{n,i}, *B̂*_{*n*}_{,}_{*i*}, *α*$\frac{\text{'}}{\text{n,i}}$, *B̂*$\frac{\text{'}}{\text{n,i}}$ et *H*$\frac{\text{1}}{\text{n,f}}$, relatives aux bandes i définies par le module 12, dans l'échelle des fréquences modifiées (fréquence d'échantillonnage fₑ). Cette transformation consiste simplement à dilater les bandes i dans le facteur K. Les valeurs ainsi transformées sont fournies au module 56 de protection des harmoniques.

Celui-ci opère alors de la même manière que précédemment pour fournir la réponse en fréquence *H*$\frac{\text{2}}{\text{n,f}}$ du filtre de débruitage. Cette réponse *H*$\frac{\text{2}}{\text{n,f}}$ est obtenue de la même manière que dans le cas de la figure 1 (conditions (8) et (9)), à cette différence près que, dans la condition (9), la fréquence tonale fₚ=fₑ/p est définie selon la valeur du retard entier p fourni par le module 70, la résolution en fréquence Δf étant également fournie par ce module 70.

Le module 72 procède au suréchantillonnage de la trame de N échantillons fournie par le module de fenêtrage 10. Le suréchantillonnage dans un facteur K rationnel (K=K1/K2) consiste a effectuer d'abord un suréchantillonnage dans le facteur entier K1, puis un sous-échantillonnage dans le facteur entier K2. Ces suréchantillonnage et sous-échantillonnage dans des facteurs entiers peuvent être effectués classiquement au moyen de bancs de filtres polyphase.

La trame de signal conditionné s' fournie par le module 72 comporte KN échantillons à la fréquence fₑ. Ces échantillons sont adressés à un module 75 qui calcule leur transformée de Fourier. La transformation peut être effectuée à partir de deux blocs de N=256 échantillons : l'un constitué par les N premiers échantillons de la trame de longueur KN du signal conditionné s', et l'autre par les N derniers échantillons de cette trame. Les deux blocs présentent donc un recouvrement de (2-K)x100%. Pour chacun des deux blocs, on obtient un jeu de composantes de Fourier S_{n,f}. Ces composantes S_{n,f} sont fournies au muitiplieur 58, qui les multiplie par la réponse spectrale *H*$\frac{\text{2}}{\text{n,f}}$ pour délivrer les composantes spectrales *S*$\frac{\text{2}}{\text{n,f}}$ du premier signal débruité.

Ces composantes *S*$\frac{\text{2}}{\text{n,f}}$ sont adressées au module 60 qui calcule les courbes de masquage de la manière précédemment indiquée.

De préférence, dans ce calcul des courbes de masquage, la grandeur χ désignant le degré de voisement du signal de parole (formule (13)) est prise de la forme χ=1-H, où H est une entropie de l'autocorrelation des composantes spectrales *S*$\frac{\text{2}}{\text{n,f}}$ du signal conditionné débruité. Les autocorrelations A(k) sont calculées par un module 76, par exemple selon la formule :

Un module 77 calcule ensuite l'entropie normalisée H, et la fournit au module 60 pour le calcul de la courbe de masquage (voir S.A. McClellan et al : « Spectral Entropy : an Alternative Indicator for Rate Allocation ? », Proc. ICASSP'94, pages 201-204) :

Grâce au conditionnement du signal, ainsi qu'à son débruitage par le filtre *H*,$\frac{\text{2}}{\text{n,f}}$ l'entropie normalisée H constitue une mesure de voisement très robuste au bruit et aux variations de la fréquence tonale.

Le module de correction 62 opère de la même manière que celui du système de la figure 1, en tenant compte du bruit surestimé *B̂*$\frac{\text{'}}{\text{n,i}}$ remis à l'échelle par le module de changement de fréquence 71. Il fournit la réponse en fréquence *H*$\frac{\text{3}}{\text{n,f}}$ du filtre de débruitage définitif, qui est multipliée par les composantes spectrales S_{n,f} du signal conditionné par le multiplieur 64. Les composantes *S*$\frac{\text{3}}{\text{n,f}}$ qui en résultent sont ramenées dans le domaine temporel par le module de TFRI 65. En sortie de cette TFRI 65, un module 80 combine, pour chaque trame, les deux blocs de signal issus du traitement des deux blocs recouvrants délivrés par la TFR 75. Cette combinaison peut consister en une somme avec pondération de Hamming des échantillons, pour former une trame de signal conditionné débruité de KN échantillons.

Le signal conditionné débruité fourni par le module 80 fait l'objet d'un changement de fréquence d'échantillonnage par le module 73. Sa fréquence d'échantillonnage est ramenée à Fₑ = fₑ/K par les opérations inverses de celles effectuées par le module 75. Le module 73 délivre N=256 échantillons par trame. Après la reconstruction par addition-recouvrement avec les N/2=128 derniers échantillons de la trame précédente, seuls les N/2=128 premiers échantillons de la trame courante sont finalement conservés pour former le signal débruité final s³ (module 66).

Dans une forme de réalisation préférée, un module 82 géra les fenêtres formées par le module 10 et sauvegardées par le module 66, de facon telle qu'on sauvegarde un nombre M d'échantillons égal à un multiple entier de Tₚ=Fₑ/fₚ. On évite ainsi les problèmes de discontinuité de phase entre les trames. De façon correspondante, le module de gestion 82 commande le module de fenêtrage 10 pour que le recouvrement entre la trame courante et la prochaine corresponde à N-M. Il sera tenu de ce recouvrement de N-M échantillons dans la somme à recouvrement effectuée par le module 66 lors du traitement de la prochaine trame. A partir de la valeur de Tₚ fournie par le module d'analyse harmonique 57, le module 82 calcule le nombre d'échantillons à sauvegarder M=Tₚ×E[N/(2Tₚ)], E[] désignant la partie entière, et commande de facon correspondante les modules 10 et 66.

Dans le mode de réalisation qu'on vient de décrire, la fréquence tonale est estimée de façon moyenne sur la trame. Or la fréquence tonale peut varier quelque peu sur cette durée. Il est possible de tenir compte de ces variations dans le cadre de la présente invention, en conditionnant le signal de façon à obtenir artificiellement une fréquence tonale constante dans la trame.

Pour cela, on a besoin que le module 57 d'analyse harmonique fournisse les intervalles de temps entre les ruptures consécutives du signal de parole attribuables à des fermetures de la glotte du locuteur intervenant pendant la durée de la trame. Des méthodes utilisables pour détecter de telles micro-ruptures sont bien connues dans le domaine de l'analyse harmonique des signaux de paroles. On pourra à cet égard consulter les articles suivants : M. BASSEVILLE et al., « Sequential detection of abrupt changes in spectral characteristics of digital signais », IEEE Trans. on Information Theory, 1983, Vol. IT-29, n°5, pages 708-723 ; R. ANDRE-OBRECHT, « A new statistical approach for the automatic segmentation of continuous speech signals », IEEE Trans. on Acous., Speech and Sig. Proc., Vol. 36, N°1, janvier 1988 ; et C. MURGIA et al., « An algorithm for the estimation of glottal closure instants using the sequential detection of abrupt changes in speech signals », Signal Processing VII, 1994, pages 1685-1688.

Le principe de ces méthodes est d'effectuer un test statistique entre deux modèles, l'un à court terme et l'autre à long terme. Les deux modèles sont des modèles adaptatifs de prédiction linéaire. La valeur de ce test statistique wₘ est la somme cumulée du rapport de vraisemblance a posteriori de deux distributions, corrigée par la divergence de Kullback. Pour une distribution de résidus ayant une statistique gaussienne, cette valeur wₘ est donnée par : où *e*$\frac{\text{0}}{\text{m}}$ et σ$\frac{\text{2}}{\text{0}}$ représentent le résidu calculé au moment de l'échantillon m de la trame et la variance du modèle à long terme, *e*$\frac{\text{1}}{\text{m}}$ et σ$\frac{\text{2}}{\text{1}}$ représentant de même le résidu et la variance du modèle à court terme. Plus les deux modèles sont proches, plus la valeur wₘ du test statistique est proche de 0. Par contre, lorsque les deux modèles sont éloignés l'un de l'autre, cette valeur wₘ devient négative, ce qui dénote une rupture R du signal.

La figure 10 montre ainsi un exemple possible d'évolution de la valeur wₘ, montrant les ruptures R du signal de parole. Les intervalles de temps tᵣ (r = 1,2,...) entre deux ruptures consécutives R sont calculés, et exprimés en nombre d'échantillons du signal de parole. Chacun de ces intervalles tᵣ est inversement proportionnel à la fréquence tonale fₚ, qui est ainsi estimée localement : fₚ=Fₑ/tᵣ sur le r-ième intervalle.

On peut alors corriger les variations temporelles de la fréquence tonale (c'est-à-dire le fait que les intervalles tᵣ ne sont pas tous égaux sur une trame donnée), afin d'avoir une fréquence tonale constante dans chacune des trames d'analyse. Cette correction est effectuée par une modification de la fréquence d'échantillonnage sur chaque intervalle tᵣ, de façon à obtenir, après suréchantillonnage, des intervalles constants entre deux ruptures glottiques. On modifie donc la durée entre deux ruptures en faisant un suréchantillonnage dans un rapport variable, de façon à se caler sur l'intervalle le plus grand. De plus, on fait en sorte de respecter la contrainte de conditionnement selon laquelle la fréquence de suréchantillonnage est multiple de la fréquence tonale estimée.

La figure 11 montre les moyens utilisés pour calculer le conditionnement du signal dans ce dernier cas. Le module 57 d'analyse harmonique est réalisé de façon à mettre en oeuvre la méthode d'analyse ci-dessus, et à fournir les intervalles tᵣ relatifs à la trame de signal produite par le module 10. Pour chacun de ces intervalles, le module 70 (bloc 90 sur la figure 11) calcule le rapport de suréchantillonnage Kᵣ=pᵣ/tᵣ, où l'entier pᵣ est donné par la troisième colonne du tableau I lorsque tᵣ prend les valeurs indiquées dans la deuxième colonne. Ces rapports de suréchantilionnage Kᵣ sont fournis aux modules de changement de fréquence 72 et 73, pour que les interpolations soient effectuées avec le rapport d'échantillonnage Kᵣ sur l'intervalle de temps correspondant tᵣ.

Le plus grand Tₚ des intervalles de temps tᵣ fournis par le module 57 pour une trame est sélectionné par le module 70 (bloc 91 sur la figure 11) pour obtenir un couple p,α comme indiqué dans le tableau I. La fréquence d'échantillonnage modifiée est alors fₑ=p.Fₑ/Tₚ comme précédemment, la résolution spectrale Δf de la transformée de Fourier discrète du signal conditionné étant toujours donnée par Δf=Fₑ/(α.Tₚ). Pour le module de changement de fréquence 71, le rapport de suréchantillonnage K est donné par K=p/Tₚ (bloc 92). Le module 56 de protection des harmoniques de la fréquence tonale opère de la même manière que précédemment, en utilisant pour la condition (9) la résolution spectrale Δf fournie par le bloc 91 et la fréquence tonale fₚ=fₑ/p définie selon la valeur du retard entier p fournie par le bloc 91.

Cette forme de réalisation de l'invention implique également une adaptation du module 82 de gestion des fenêtres. Le nombre M d'échantillons du signal débruité à sauvegarder sur la trame courante correspond ici à un nombre entier d'intervalles de temps tᵣ consécutifs entre deux ruptures glottiques (voir figure 10). Cette disposition évite les problèmes de discontinuité de phase entre trames, tout en tenant compte des variations possibles des intervalles de temps tᵣ sur une trame.

## Revendications

1. Procédé de conditionnement d'un signal numérique de parole (s) traité par trames successives, **caractérisé en ce qu'**on effectue une analyse harmonique du signal de parole pour estimer une fréquence tonale (fₚ) du signal de parole sur chaque trame où il présente une activité vocale, et **en ce que**, après avoir estimé la fréquence tonale du signal de parole sur une trame, on conditionne le signal de parole de la trame en le suréchantillonnant à une fréquence de suréchantillonnage (fₑ) multiple entier de la fréquence tonale estimée.

2. Procédé selon la revendication 1, dans lequel on calcule des composantes spectrales (S_{n,f}) du signal de parole en distribuant le signal conditionné (s') par blocs de N échantillons soumis à une transformation dans le domaine fréquentiel, N étant un nombre entier prédéterminé, et dans lequel le rapport (p) entre la fréquence de suréchantillonnage (fₑ) et la fréquence tonale estimée est un diviseur du nombre N.

3. Procédé selon la revendication 2, dans lequel le nombre N est une puissance de 2.

4. Procédé selon la revendication 2 ou 3, dans lequel on estime un degré de voisement (χ) du signal de parole sur la trame à partir d'un calcul de l'entropie (H) de l'autocorrelation de composantes spectrales (*S*$\frac{\text{2}}{\text{n} \text{,} \text{f}}$) calculées sur la base du signal conditionné (s').

5. Procédé selon la revendication 4, dans lequel le degré de voisement (χ) est mesuré à partir une entropie normalisée H de la forme : où A(k) est l'autocorrelation normalisée définie par : *S*$\frac{\text{2}}{\text{n} \text{,} \text{f}}$ désignant ladite composante spectrale de rang f calculée sur la base du signal suréchantillonné.

6. Procédé selon l'une quelconque des revendications précédentes, dans lequel, après le traitement de chaque trame de signal conditionné, on conserve, parmi les échantillons de signal fournis par ce traitement, un nombre d'échantillons (M) égal à un multiple entier de fois le rapport (Tₚ) entre la fréquence d'échantillonnage (Fₑ) et la fréquence tonale estimée (fₚ).

7. Procédé selon l'une quelconque des revendications 1 à 5, dans lequel l'estimation de la fréquence tonale du signal de parole sur une trame comporte les étapes suivantes :
- on estime des intervalles de temps (tᵣ) entre deux ruptures consécutives (R) du signal attribuables à des fermetures de la glotte du locuteur intervenant pendant la durée de la trame, la fréquence tonale estimée étant inversement proportionnelle auxdits intervalles de temps ;
- on interpole le signal de parole dans lesdits intervalles de temps, afin que le signal conditionné (s') résultant de cette interpolation présente un intervalle de temps constant entre deux ruptures consécutives.

8. Procédé selon la revendication 7, dans lequel, après le traitement de chaque trame, on conserve, parmi les échantillons du signal de parole fournis par ce traitement, un nombre d'échantillons (M) correspondant à un nombre entier d'intervalles de temps estimés (tᵣ).

9. Dispositif de conditionnement d'un signal numérique de parole(s), comprenant des moyens de traitement adaptés pour mettre en oeuvre un procédé de conditionnemement selon l'une quelconque des revendications précédentes.

## Claims

1. Method of conditioning a digital speech signal processed by successive frames, **characterized in that** harmonic analysis of the speech signal is performed to estimate a pitch frequency (fₚ) of the speech signal over each frame in which it features vocal activity, and **in that**, after estimating the pitch frequency of the speech signal over one frame, the speech signal of the frame is conditioned by oversampling it at an oversampling frequency (fₑ) which is an integer multiple of the estimated pitch frequency.

2. Method according to claim 1, wherein spectral components (S_{n,f}) of the speech signal are computed by distributing the conditioned signal (s') into blocks of N samples transformed into the frequency domain, N being a predetermined integer, and wherein the ratio (p) between the oversampling frequency (fₑ) and the estimated pitch frequency is a factor of the number N.

3. Method according to claim 2, wherein the number N is a power of 2.

4. Method according to claim 2 or 3, wherein a degree of voicing (χ) of the speech signal is estimated over the frame from a computation of the entropy (H) of the autocorrelation of spectral components (*S*$\frac{\text{2}}{\text{n} \text{,} \text{f}}$) computed on the basis of the conditioned signal (s').

5. Method according to claim 4, wherein the degree of voicing (χ) is measured on the basis of a normalised entropy H of the form: where A(k) is the normalised autocorrelation defined by: *S*$\frac{\text{2}}{\text{n} \text{,} \text{f}}$ designating said spectral component of rank f computed on the basis of the oversampled signal.

6. Method according to any one of the preceding claims, wherein, after processing each conditioned signal frame, a number (M) of signal samples supplied by such processing is retained which is equal to an integer multiple of the ratio (Tₚ) between the sampling frequency (Fₑ) and the estimated pitch frequency (fₚ).

7. Method according to any one of claims 1 to 5, wherein the estimation of the pitch frequency of the speech signal over a frame includes the steps of:
- estimating time intervals (tᵣ) between two consecutive breaks (R) of the signal which can be attributed to glottal closures of the speaker occurring during the frame, the estimated pitch frequency being inversely proportional to said time intervals;
- interpolating the speech signal in said time intervals, so that the conditioned signal (s') resulting from such interpolation has a constant time interval between two consecutive breaks.

8. Method according to claim 7, wherein, after processing each frame, a number (M) of samples of the speech signal supplied by such processing is retained which corresponds to an integer number of estimated time intervals (tᵣ).

9. A device for conditioning a digital speech signal (s), comprising processing means arranged to implement a method according to any one of the preceding claims.

## Patentansprüche

1. Verfahren zur Aufbereitung eines in aufeinanderfolgenden Gruppen ("trames") behandelten digitalen Sprachsignals (s), **dadurch gekennzeichnet, dass** man eine Oberschwingungsanalyse des Sprachsignals vornimmt, um eine Tonfrequenz (fₚ) des Sprachsignals auf jeder Gruppe zu schätzen, auf der es eine Stimmaktivität aufweist, und dass man nach Schätzung der Tonfrequenz des Sprachsignals auf einer Gruppe das Sprachsignal der Gruppe aufbereitet, indem man es mit einer Überabtastfrequenz ("fréquence de suréchantillonnage") (fₑ) überabtastet ("suréchantillonne"), die ein ganzzahliges Vielfaches der geschätzten Tonfrequenz ist.

2. Verfahren nach Anspruch 1, bei dem man Spektralkomponenten (S_{n,f}) des Sprachsignals errechnet, indem man das aufbereitete Signal (s') in Blöcken von N Abtastungen abgibt, die einer Transformation im Frequenzbereich unterzogen wurden, wobei N eine vorbestimmte ganze Zahl ist, und bei dem das Verhältnis (p) zwischen der Überabtastfrequenz (fₑ) und der geschätzten Tonfrequenz ein Teiler der Zahl N ist.

3. Verfahren nach Anspruch 2, bei dem die Zahl N eine Potenz von 2 ist.

4. Verfahren nach Anspruch 2 oder 3, bei dem man einen Voisementgrad ("degré de voisement") (χ) des Sprachsignals auf der Gruppe ausgehend von einer Berechnung der Entropie (H) der Autokorrelation von Spektralkomponenten (S$\frac{\text{2}}{\text{n} \text{,} \text{f}}$), die auf der Basis des aufbereiteten Signals (s') errechnet wurden, schätzt.

5. Verfahren nach Anspruch 4, bei dem der Voisementgrad (χ) ausgehend von einer standardisierten entropie H der Formel gemessen wird,
worin A(k) die standardisierte Autokorrelation ist, die definiert ist durch: worin S$\frac{\text{2}}{\text{n} \text{,} \text{f}}$ diese auf der Basis des überabgetasteten Signals berechnete spektrale Komponente der Ordnung f bezeichnet.

6. Verfahren nach einem der vorhergehenden Ansprüche, bei dem man nach Behandlung jeder Gruppe aufbereiteten Signals von den durch diese Behandlung gelieferten Signalabtastungen eine Anzahl von Abtastungen (M) gleich einem ganzzahligen Vielfachen des Verhältnisses (Tₚ) zwischen der Abtastfrequenz (Fₑ) und der geschätzten Tonfrequenz (fₚ) beibehält.

7. Verfahren nach einem der Ansprüche 1 bis 5, bei dem die Schätzung der Tonfrequenz des Sprachsignals auf einer Gruppe die folgenden Schritte umfasst:
- man schätzt Zeitintervalle (tᵣ) zwischen zwei aufeinanderfolgenden Unterbrechungen (R) des Signals, die während der Dauer der Gruppe auftretenden Schließungen der Stimmritze des Sprechers zuschreibbar sind, wobei die geschätzte Tonfrequenz umgekehrt proportional zu diesen Zeitintervallen ist;
- man interpoliert das Sprachsignal in diesen Zeitintervallen, damit das aus dieser Interpolation resultierende aufbereitete Signal (s') ein konstantes Zeitintervall zwischen zwei aufeinanderfolgenden Unterbrechungen aufweist.

8. Verfahren nach Anspruch 7, bei dem man nach der Behandlung jeder Gruppe von den von dieser Behandlung gelieferten Abtastungen des Sprachsignals eine Anzahl von Abtastungen (M) beibehält, die einer ganzen Zahl von geschätzten Zeitintervallen (tᵣ) entspricht.

9. Vorrichtung zur Aufbereitung eines digitalen Sprachsignals (s), umfassend Behandlungsmittel, die für die Durchführung eines Aufbereitungsverfahrens nach einem der vorhergehenden Ansprüche ausgelegt ist.
